# EUROPÄISCHE PATENTSCHRIFT

(11) **EP 2 519 703 B1**
(45) Veröffentlichungstag und Bekanntmachung des Hinweises auf die Patenterteilung: **21.01.2015**
(21) Anmeldenummer: 10752770.7
(22) Anmeldetag: 03.09.2010
(51) Int. Cl.: E05B 15/02

(54) **BESCHLAG FÜR TÜREN ODER FENSTER**
FITTING FOR DOORS OR WINDOWS
FERRURE POUR PORTES OU FENÊTRES

(30) Priorität: 30.12.2009 DE 102009059327
(43) Veröffentlichungstag der Anmeldung: 07.11.2012
(73) Patentinhaber: Franz Schneider Brakel GmbH & Co. KG, 33034 Brakel (DE)
(72) Erfinder: THIEMANN, Dietmar, 33034 Brakel (DE); WULFERT, Andre, 48317 Drensteinfurt (DE)
(74) Vertreter: Dantz, Jan Henning
(86) Internationale Anmeldenummer: PCT/EP2010/062968
(87) Internationale Veröffentlichungsnummer: WO 2011/079972

(56) Entgegenhaltungen:
- DE-A1-102008 011 333
- DE-U1- 20 113 717
- DE-U1-202008 005 829

## Beschreibung

Die vorliegende Erfindung betrifft einen Beschlag für Türen oder Fenster, mit zwei auf einander gegenüberliegenden Seiten eines Türblattes oder eines Fensterrahmens festlegbaren Rosetten, welche mittels zweier ein Türblatt oder einen Fensterrahmen durchtretenden Schrauben gegen ihre Auflageflächen eines Türblattes oder eines Fensterrahmens festziehbar sind, wobei jede Rosette ein Rosettenunterteil und eine Deckrosette aufweist.

Beschläge der gattungsgemäßen Art sind in vielerlei Ausführungsformen bekannt, (siehe zum Beispiel Dokument DE-U1-20 113 717).

Gemeinsam ist dabei allen Konstruktionen, dass mittels der beiden Schrauben die Rosettenunterteile fest an ein Türblatt oder einen Fensterrahmen angezogen werden und die Deckrosetten nach der erfolgten Montage der Rosettenunterteile auf diese aufgeklipst werden. Dabei werden die Rosettenunterteile vollkommen verdeckt, gleiches gilt für die Schrauben.

Die bislang übliche und erforderliche Montage ist recht aufwendig und unter Umständen sogar sehr schwer durchführbar, dann nämlich, wenn die Rosetten zur Aufnahme von Drückern dienen, bei denen die Deckrosetten nicht nachträglich auf die Drücker aufgeschoben werden können.

Der vorliegenden Erfindung liegt die Aufgabe zugrunde, einen Beschlag der gattungsgemäßen Art zu schaffen, der eine vereinfachte und unabhängig von einer bestimmten Drückerform problemlose Montage ermöglicht.

Diese Aufgabe wird erfindungsgemäß dadurch gelöst, dass die Schrauben an einem Ende einen Gewindeabschnitt und an ihrem anderen Ende einen durch eine Ringnut hinterschnittenen Kopf aufweisen, dass die den Gewindeabschnitten zugewandt liegende Grundrosette zwei in einer Flucht mit den Schrauben liegende Hülsen trägt, in denen jeweils eine axial geschlitzte und somit radial aufspreizbare und axial entgegen der Wirkung einer Feder verschiebbare und mindestens einen dem Gewindeabschnitt der Schrauben entsprechenden Innengewindegang aufweisende Rasthülse gelagert ist und dass das den Kopfseiten der Schrauben gegenüberliegende Rosettenunterteil mit einer Spannscheibe ausgestattet ist, welche mit einander diametral gegenüberliegenden Spannkurven versehen ist, die an einem Ende mit einer Einführöffnung für den Kopf der Schrauben ausgestattet sind und in ihrem übrigen Verlauf in die Ringnuten der Schrauben eingreifen und dass die Spannkurven mit von den Einführöffnungen ausgehend ansteigenden schiefen Ebenen versehen sind.

Eine derartige Konstruktion macht eine vereinfachte Montage eines derartigen Beschlages möglich. Die Schrauben können durch Einstecken der Köpfe in die Spannkurven der Spannscheibe des entsprechenden Rosettenunterteiles eingeführt und an diesem Rosettenunterteil vormontiert werden und dann durch axiales Verschieben in die Rasthülsen des gegenüberliegenden Rosettenunterteiles eingesteckt werden, wobei sich eine schon nahezu spielfreie Verbindung der Rosetten ergibt. Durch Verdrehen der Spannscheibe kann vorhandenes Spiel völlig aufgehoben werden, da durch die schiefen Ebenen der Spannkurven die Köpfe der beiden Schrauben entgegen ihrer Einsteckrichtung in die Rasthülsen axial angezogen werden können, bis ein eventuell vorhandenes Restspiel ausgeglichen ist. Diese Montage ist ohne weiteres auch dann möglich, wenn die Deckrosetten schon auf die Rosettenunterteile aufgeklipst sind. Somit ergibt sich außer der vereinfachten Montage auch noch der Vorteil, dass ein derartiger Beschlag problemlos - und weitestgehend bereits vormontiert - montierbar ist, unabhängig von einer bestimmten Form von Drückern, die gegebenenfalls in den Rosetten gelagert sind.

Auch bei Rosetten mit Schlüssellochausnehmungen ist der oben angesprochene Montagevorteil gegeben.

Weitere Merkmale der Erfindung sind Gegenstand von Unteransprüchen.

Ein Ausführungsbeispiel der Erfindung ist in den beigefügten Zeichnungen dargestellt und wird im Folgenden näher beschrieben.

Es zeigen
- Fig. 1: eine perspektivische Explosionsdarstellung eines erfindungsgemäßen Beschlages
- Fig. 2a - 2c: Prinzipdarstellungen der wesentlichsten Verbindungsmittel des Beschlages gemäß Fig. 1
- Fig. 3a- 3d: verschiedene Darstellungen einer Schraube eines Beschlages nach den Fig. 1 und 2
- Fig. 4a - 4d: verschiedene Ansichten einer Rasthülse des Beschlages nach den Fig. 1 und 2
- Fig. 5a - 5d: verschiedene Ansichten einer Hülse zur Aufnahme einer Rasthülse nach den Fig. 4a - 4d.

In Fig. 1 ist mit dem Bezugszeichen 1 insgesamt ein Beschlag bezeichnet, der als wesentliche Bauteile zwei Rosetten 2 und 3 aufweist, die jeweils aus einer Grundrosette 2a bzw. 3a und einer Deckrosette 2b bzw. 3b bestehen. Die beiden Grundrosetten 2a und 3a sind über eine noch näher zu beschreibende Schraubverbindung 4 in einem Türblatt oder einem Fensterrahmen festlegbar und die jeweiligen Deckrosetten 2b bzw. 3b dienen lediglich dazu, die Grundrosetten 2a und 3a dekorativ zu überdecken.

Die Schraubverbindung 4 umfasst, was Figur 1 besonders deutlich zeigt, zwei Schrauben 5, zwei Hülsen 6, zwei Rasthülsen 7, zwei Federn 8 und eine Spannscheibe 9.

Wie sich aus den Fig. 3a - 3d ergibt, ist jede Schraube 5 an einem Ende mit einem Gewindeabschnitt 5a und am gegenüberliegenden Ende mit einem Kopf 5b versehen, welcher durch eine umlaufende Ringnut 5c hinterschnitten ist.

Die Hülsen 6 sind, was die Fig. 5a - 5d deutlich machen, mit einer Aufnahmebohrung 6a für eine Rasthülse 7 ausgestattet, wobei diese Aufnahmebohrung 6a jeweils in ihrem einer Schraube 5 gegenüberliegenden stirnseitigen Ende durch eine im Durchmesser kleiner ausgeführte Durchgangsbohrung 6b begrenzt wird. Der Durchmesser der Durchgangsbohrung 6b entspricht dem Durchmesser des Gewindeabschnittes 5a der Schrauben 5.

Die Rasthülsen 7 sind in den Hülsen 6 axial verschiebbar geführt und durch die schon angesprochenen Federn 8 belastet.

Wie die Fig. 4a - 4d zeigen, ist jede Rasthülse 7 zur Seite der Schrauben 5 hin gesehen, axial geschlitzt, so dass je nach Anzahl der Schlitze 7a mehrere, radial aufspreizbare Klauen 7b gebildet sind. Um Kerbwirkungen beim radialen Aufspreizen der Klauen 7b zu vermeiden, münden die Schlitze 7a in Querbohrungen 7c.

Die Rasthülsen 7 werden derart in die Hülsen 6 eingebracht, dass die offenen Seiten der Schlitze 7a den Schrauben 5 gegenüberliegen. In diesem Bereich sind die Rasthülsen 7 auch mit einem Innengewinde 7d ausgestattet, welches dem Gewindedurchmesser der Gewindeabschnitte 5a der Schrauben 5 entspricht. Zumindest ist jede Rasthülse 7 im freien Endbereich der Klauen 7b mit einem entsprechenden Gewindegang ausgestattet.

Die Hülsen 6 sind fest mit der Grundrosette 3a verbunden oder gar einstückig mit dieser Grundrosette 3a hergestellt.

Die Schrauben 5 werden jeweils mit ihrem Schraubenkopf 5b über eine entsprechend dimensionierte Einführöffnung 9a in langlochartige Spannkurven 9b der Spannscheibe 9 eingeführt und durch Verdrehen der Spannscheibe 9 greifen die seitlichen Begrenzungen der Spannkurven 9b in die Ringnuten 5c der Schrauben 5 ein. Hierdurch ergibt sich zunächst eine axiale Fixierung zwischen den Schrauben 5 und der Spannscheibe 9.

Wie insbesondere die Figuren 2b und 2c deutlich machen, sind die Spannkurven 9b mit von den Einführöffnungen 9a ausgehend, ansteigenden schiefen Ebenen 9c ausgestattet. Auf diesen schiefen Ebenen 9c liegen jeweils die Köpfe 5b der Schrauben 5 auf.

Die Verbindung zwischen den Schrauben 5 und den Rasthülsen 7 erfolgt durch einfaches Zusammenstecken der vorgenannten Bauteile, was durch die Möglichkeit der Aufspreizung der Klauen 7b der Rasthülsen 7 ohne weiteres möglich ist. Wird nach dem Zusammenstecken die Spannscheibe 9 gedreht, werden die Schrauben 5 über die schiefen Ebenen 9c im Bereich der Spannkurven 9b entgegen der Einschubrichtung der Schrauben 5 in die Rasthülsen 7 gezogen, so dass eventuell vorhandenes Spiel aus dem gesamten Verbindungssystem herausgenommen und die beiden Grundrosetten fest auf ihre Auflageflächen aufgezogen werden können.

Das Drehen der Spannscheibe 9 wird erleichtert durch einen angeformten Mitnehmer 9d, der über ein nicht dargestelltes Spezialwerkzeug erfasst werden kann. Hierfür ist lediglich im zylindrischen Randbereich der Deckrosette 2b eine kleine seitliche Aussparung zur Einführung des besagten Spezialwerkzeuges erforderlich.

Die Spannscheibe 9 kann mit einer radial vorstehenden und in die vorstehend beschriebene Aussparung eingreifende Mitnehmemase 9e (siehe Figur 1) ausgestattet sein, was vorteilhaft ist, wenn die Rosetten eine schlüssellochartige Ausnehmung haben. Auf diese Art wird vermieden, dass sich die schlüssellochartigen Ausnehmungen zwischen der Deckrosette 2b und der Spannscheibe 9 relativ zueinander verschieben.

Die Spannscheibe 9 ist vorzugsweise aus Metall, gegebenenfalls aus einem Federblech, hergestellt. Dies ermöglicht die Übertragung verhältnismäßig hoher Kräfte auf die Schraubverbindung 4 und somit auch ein sicheres und festes Anziehen der Grundrosetten 2a und 3a an einer Tür oder einem Fensterrahmen.

Im Übrigen sind die Grundrosetten 2a bzw. 3a aus Kunststoff gefertigt, wobei die Grundrosette 3a mit einer aus Metall gefertigten, stabilisierenden Einlage 3b versehen sein kann.

Die Hülsen 6 können, wie schon erwähnt, an der Grundrosette 3a, vorzugsweise im Bereich der stabilisierenden Einlage 3b befestigt sein durch Vernieten, Verschweißen oder dergleichen.

Es ist aber auch denkbar, die Hülsen 6 einstückig mit der Grundrosette 3a im Übrigen herzustellen.

Die Rasthülsen 7 und die Federn 8 sind wieder vorzugsweise aus Metall hergestellt, wobei aber auch Rasthülsen 7 aus einem geeigneten Kunststoff verwendet werden können.

### Bezugszeichenliste

- 1: Beschlag
- 2: Rosette
- 2a: Grundrosette
- 2b: Deckrosette
- 3: Rosette
- 3a: Grundrosette
- 3b: Deckrosette
- 4: Schraubverbindung
- 5: Schraube
- 5a: Gewindeabschnitt
- 5b: Schraubenkopf
- 5c: Ringnut
- 6: Hülse
- 6a: Aufnahmebohrung
- 6b: Durchgangsbohrung
- 7: Rasthülse
- 7a: Schlitz
- 7b: Klaue
- 7c: Querbohrung
- 7d: Innengewinde
- 8: Feder
- 9: Spannscheibe
- 9a: Einführöffnung
- 9b: Spannkurve
- 9c: schiefe Ebene
- 9d: Mitnehmer
- 9e: Mitnehmernase

## Patentansprüche

1. Beschlag (1) für Türen oder Fenster, mit zwei auf einander gegenüberliegenden Seiten eines Türblattes oder eines Fensterrahmens festlegbaren Rosetten (2, 3), welche mittels zweier ein Türblatt oder einen Fensterrahmen durchtretenden Schrauben (5) gegen ihre Auflageflächen eines Türblattes oder eines Fensterrahmens festziehbar sind, wobei jede Rosette (2, 3) ein Rosettenunterteil (2a, 3a) und eine Deckrosette (2b, 3b) aufweist, **dadurch gekennzeichnet, dass** die Schrauben (5) an einem Ende einen Gewindeabschnitt (5a) und an ihrem anderen Ende einen durch eine Ringnut (5c) hinterschnittenen Kopf (5b) aufweisen, dass die den Gewindeabschnitten (5a) zugewandt liegende Grundrosette (3a) zwei in einer Flucht mit den Schrauben (5) liegende Hülsen (6) trägt, in denen jeweils eine axial geschlitzt und somit radial aufspreizbare, axial entgegen der Wirkung einer Feder (8) verschiebbare und mindestens einen dem Gewindeabschnitt (5a) der Schrauben entsprechenden Innengewindegang (7d) aufweisende Rasthülse (7) gelagert ist und dass das den Kopfseiten der Schrauben (5) zugewandt liegende Rosettenunterteil (2a) mit einer Spannscheibe (9) ausgestattet ist, welche mit einander diametral gegenüberliegenden Spannkurven (9b) versehen ist, die an einem Ende mit einer Einführöffnung (9a) für den Kopf (5b) der Schrauben (5) ausgestattet sind und in ihrem übrigen Verlauf in die Ringnut (5c) der Schrauben (5) eingreifen und dass die Spannkurven (9b) mit von den Einführöffnungen (9a) ausgehend ansteigenden schiefen Ebenen (9c) versehen sind.

2. Beschlag nach Anspruch 1, **dadurch gekennzeichnet, dass** die Spannscheibe (9) verdrehsicher mit der Grundrosette (2a) und/oder der Deckrosette (2b) gekoppelt ist.

3. Beschlag nach Anspruch 1 oder 2, **dadurch gekennzeichnet, dass** die Spannscheibe (9) aus Metall, bevorzugt aus einem Federstahl, hergestellt ist.

4. Beschlag nach einem der vorhergehenden Ansprüche, **dadurch gekennzeichnet, dass** die Hülsen (6) als separate Bauteile ausgebildet und an der Grundrosette (3a) befestigt sind.

5. Beschlag nach einem der Ansprüche 1-3, **dadurch gekennzeichnet, dass** die Hülsen (6) einstückig mit der Grundrosette (3a) hergestellt sind.

6. Beschlag nach einem der vorhergehenden Ansprüche, **dadurch gekennzeichnet, dass** die Rasthülsen (7) aus Metall hergestellt sind.

7. Beschlag nach einem der Ansprüche 1-5, **dadurch gekennzeichnet, dass** die Rasthülsen (7) aus Kunststoff hergestellt sind.

8. Beschlag nach einem der vorhergehenden Ansprüche, **dadurch gekennzeichnet, dass** die Rasthülse (7) mit axial verlaufenden Schlitzen (7a) und dadurch gebildeten Rastklauen (7b) versehen ist.

9. Beschlag nach Anspruch 8, **dadurch gekennzeichnet, dass** die Schlitze (7a) jeweils in Querbohrungen (7c) einmünden.

10. Beschlag nach einem der vorhergehenden Ansprüche, **dadurch gekennzeichnet, dass** die Spannscheibe (9) durch eine radial vorstehende und in eine entsprechende Ausnehmung der Deckrosette (2a) eingreifende Mitnehmernase (9e) verdrehsicher mit der Deckrosette (2b) gekoppelt ist.

11. Beschlag nach einem der vorhergehenden Ansprüche, **dadurch gekennzeichnet, dass** die Spannscheibe (9) mit einer Mitnehmer (9d) ausgestattet ist, in welche ein Werkzeug zum Verdrehen der Spannscheibe (9) einführbar ist.

12. Beschlag nach Anspruch 9, **dadurch gekennzeichnet, dass** die Werkzeugaufnahme (9d) in einer Flucht mit der Mitnehmemase (9e) liegt.

## Claims

1. Fitting (1) for doors or windows, comprising two rosettes (2, 3) which can be fixed on mutually opposite sides of a door leaf or of a window frame and which can be tightened against bearing surfaces of a door leaf or of a window frame for said rosettes by means of two screws (5) which pass through a door leaf or a window frame, wherein each rosette (2, 3) has a rosette lower part (2a, 3a) and a covering rosette (2b, 3b), **characterized in that** the screws (5) have a threaded portion (5a) on one end and a head (5b) which is undercut by an annular groove (5c) on their other end, **in that** the base rosette (3a) facing the threaded portions (5a) bears two sleeves (6) which are aligned with the screws (5), and a latching sleeve (7) is mounted in each of the sleeves, said latching sleeve being axially slotted and thus radially expandable, axially displaceable against the effect of a spring (8) and having at least one inner thread pitch (7d) which corresponds to the threaded portion (5a) of the screws, and **in that** the rosette lower part (2a) facing the head sides of the screws (5) is equipped with a clamping disc (9) which is provided with clamping curves (9b) which are situated diametrically opposite one another, said grooves being provided with an insertion opening (9a) for the head (5b) of the screws (5) on one end and engaging in the annular groove (5c) of the screws (5) along the remaining course of said curves, and **in that** the clamping curves (9b) are provided with slanted planes (9c) which rise starting from the insertion openings (9a).

2. Fitting according to Claim 1, **characterized in that** the clamping disc (9) is coupled in a rotationally secure manner to the base rosette (2a) and/or the covering rosette (2b).

3. Fitting according to Claim 1 or 2, **characterized in that** the clamping disc (9) is made of metal, preferably of a spring steel.

4. Fitting according to one of the preceding claims, **characterized in that** the sleeves (6) are formed as separate components and fastened to the base rosette (3a).

5. Fitting according to one of Claims 1-3, **characterized in that** the sleeves (6) are produced in one piece with the base rosette (3a).

6. Fitting according to one of the preceding claims, **characterized in that** the latching sleeves (7) are made of metal.

7. Fitting according to one of Claims 1-5, **characterized in that** the latching sleeves (7) are made of plastic.

8. Fitting according to one of the preceding claims, **characterized in that** the latching sleeve (7) is provided with axially extending slots (7a) and latching claws (7b) formed thereby.

9. Fitting according to Claim 8, **characterized in that** the slots (7a) each open into transverse bores (7c).

10. Fitting according to one of the preceding claims, **characterized in that** the clamping disc (9) is coupled in a rotationally secure manner to the covering rosette (2b) by means of a radially projecting driver lug (9e) which engages in a corresponding cutout of the covering rosette (2b).

11. Fitting according to one of the preceding claims, **characterized in that** the clamping disc (9) is equipped with a driver (9d) into which a tool for rotating the clamping disc (9) can be inserted.

12. Fitting according to Claim 9, **characterized in that** the tool receptacle (9d) is aligned with the driver lug (9e).

## Revendications

1. Ferrure (1) pour des portes ou des fenêtres comprenant deux rosettes (2, 3) pouvant être fixées sur des faces opposées d'un vantail de porte ou d'un châssis de fenêtre, qui peuvent être serrées à fond au moyen de deux vis (5) traversant un vantail de porte ou un châssis de fenêtre contre leurs surfaces d'appui sur ce vantail de porte ou ce châssis de fenêtre, chaque rosette (2, 3) comprenant une partie inférieure de rosette (2a, 3a) et une rosette de recouvrement (2b, 3b),
**caractérisée en ce que**
les vis (5) comportent un segment fileté (5a) à l'une de leurs extrémités et, une tête (5b) venant en contre-dépouille par une rainure annulaire (5c), à leur autre extrémité la rosette de base (3a) tournée vers les segments filetés porte deux douilles (6) situés en alignement avec les vis (5), et dans lesquelles est respectivement logée une douille d'encliquetage (7) fendue axialement et donc extensible radialement, susceptible de coulisser axialement contre la force d'un ressort (8), et comprenant au moins un taraudage interne (7d) correspondant au segment fileté (5a) des vis, et la partie inférieure de rosette (2a) tournée vers la face de tête des vis (5) est équipée d'une rondelle de serrage (9) qui est munie de courbes de serrage (9b) diamétralement opposées qui sont équipées à une extrémité d'une ouverture d'introduction (9a) de la tête (5b) et sur la partie restante de leur extension viennent en prise dans la rainure annulaire (5c) des vis (5), et les courbes de serrage (9b) comportent des plans inclinés remontant à partir des ouvertures d'introduction (9a).

2. Ferrure conforme à la revendication 1,
**caractérisée en ce que**
la rondelle de serrage (9) est accouplée en étant bloquée en rotation avec la rosette de base (2a) et/ou la rosette de recouvrement (2b).

3. Ferrure conforme à la revendication 1 ou 2,
**caractérisée en ce que**
la rondelle de serrage (9) est réalisée en métal, de préférence en un acier à ressort.

4. Ferrure conforme à l'une des revendications précédentes,
**caractérisée en ce que**
les douilles (6) sont réalisées sous la forme d'éléments séparés et sont fixées à la rosette de base (3a).

5. Ferrure conforme à l'une des revendications 1 à 3,
**caractérisée en ce que**
les douilles (6) sont réalisées en une seule pièce avec la rosette de base (3a).

6. Ferrure conforme à l'une des revendications précédentes,
**caractérisée en ce que**
les douilles d'encliquetage (7) sont réalisées en métal.

7. Ferrure conforme à l'une des revendications 1 à 5,
**caractérisée en ce que**
les douilles d'encliquetage (7) sont réalisées en matériau synthétique.

8. Ferrure conforme à l'une des revendications précédentes,
**caractérisée en ce que**
la douille d'encliquetage (7) est équipée de fentes (7a) s'étendant axialement et de griffes d'encliquetage (7b) formées au travers de celle-ci.

9. Ferrure conforme à la revendication 8,
**caractérisée en ce que**
les fentes (7a) débouchent respectivement dans des perçages transversaux (7c).

10. Ferrure conforme à l'une des revendications précédentes,
**caractérisée en ce que**
la rondelle de serrage (9) est accouplée avec la rosette de recouvrement (2b) en étant bloquée en rotation par un bec d'entrainement (9e) faisant saillie radialement et venant en prise dan un évidement correspondant de la rosette de recouvrement (2a).

11. Ferrure conforme à l'une des revendications précédentes,
**caractérisée en ce que**
la rondelle de serrage (9) est équipée d'un élément d'entrainement (9d) dans lequel peut être introduit un outil permettant de faire tourner la rondelle de serrage (9).

12. Ferrure conforme à la revendication 9,
**caractérisée en ce que**
le logement de réception de l'outil (9d) est aligné avec le bec d'entrainement (9e).
